# EUROPÄISCHE PATENTSCHRIFT

(11) **EP 3 592 684 B1**
(45) Veröffentlichungstag und Bekanntmachung des Hinweises auf die Patenterteilung: **05.05.2021**
(21) Anmeldenummer: 18711494.7
(22) Anmeldetag: 02.03.2018
(51) Int. Cl.: B66B 19/00

(54) **MONTAGESYSTEM ZUR DURCHFÜHRUNG EINES INSTALLATIONSVORGANGS IN EINEM AUFZUGSCHACHT EINER AUFZUGANLAGE**
MOUNTING SYSTEM FOR CARRYING OUT AN INSTALLATION OPERATION IN AN ELEVATOR SHAFT OF AN ELEVATOR SYSTEM
SYSTÈME DE MONTAGE DESTINÉ À EXÉCUTER UNE PROCÉDURE D'INSTALLATION DANS UNE GAINE D'UN ASCENSEUR

(30) Priorität: 06.03.2017 EP 17159435
(43) Veröffentlichungstag der Anmeldung: 15.01.2020
(73) Patentinhaber: Inventio AG, 6052 Hergiswil (CH)
(72) Erfinder: CAMBRUZZI, Andrea, 8057 Zürich (CH); BÜTLER, Erich, 6030 Ebikon (CH); ZIMMERLI, Philipp, 4624 Härkingen (CH); BITZI, Raphael, 6003 Luzern (CH)
(86) Internationale Anmeldenummer: PCT/EP2018/055189
(87) Internationale Veröffentlichungsnummer: WO 2018/162350

(56) Entgegenhaltungen:
- WO-A1-2015/102525
- WO-A1-2017/016783
- US-A1- 2010 018 811

## Beschreibung

Die Erfindung betrifft ein Montagesystem zur Durchführung eines Installationsvorgangs in einem Aufzugschacht einer Aufzuganlage gemäss dem Oberbegriff des Anspruchs 1.

Die WO 2017/016783 A1 beschreibt ein Montagesystem zur Durchführung eines Installationsvorgangs in einem Aufzugschacht einer Aufzuganlage. Das Montagesystem verfügt über eine Montagevorrichtung mit einer Trägerkomponente und einer mechatronischen Installationskomponente in Form eines Industrieroboters, über eine oberhalb der Montagevorrichtung im Aufzugschacht angeordnete Verlagerungskomponente und über ein beispielsweise als Seil oder Kette ausgeführtes Tragmittel, welches zumindest mittelbar an der Trägerkomponente fixiert ist. Die Verlagerungskomponente kann die Trägerkomponente und damit die Montagevorrichtung mittels des Tragmittels im Aufzugschacht verlagern, wobei sich die Trägerkomponente zumindest während einer Verlagerung im Aufzugschacht über eine obere Stützrolle an einer Stützwand des Aufzugschachts abstützen kann. Beim in der WO 2017/016783 A1 beschriebenen Montagesystem ist es nicht gewährleistet, dass sich die Trägerkomponente während einer Verlagerung im Aufzugschacht auch tatsächlich immer über die obere Stützrolle an der Stützwand abstützt. Damit kann es während einer Verlagerung zu einem Pendeln und im Extremfall zu einem Anschlagen der Montagevorrichtung im Aufzugschacht kommen.

Die WO 2015/102525 A1 beschreibt eine Vorrichtung zum Auskleiden eines Minenschachts mit Beton, welche gehalten von einem Tragmittel in den Minenschacht herabgelassen werden kann. Der Minenschacht ist hauptsächlich senkrecht ausgerichtet, weist aber Abschnitte auf, die gegenüber der Senkrechten geneigt sind. Die Vorrichtung weist variable Abstützelemente auf, mittels welchen sie sich gegenüber Schachtwänden des Minenschachts abstützen kann. Die Abstützung erfolgt dabei so, dass das Tragmittel immer senkrecht verläuft.

Demgegenüber ist es insbesondere die Aufgabe der Erfindung, ein Montagesystem vorzuschlagen, welches ohne Gefahr von Beschädigungen am Montagesystem oder an Schachtwänden in einem Aufzugschacht verlagert werden kann. Erfindungsgemäss wird diese Aufgabe mit einem Montagesystem mit den Merkmalen des Anspruchs 1 gelöst.

Das erfindungsgemässe Montagesystem verfügt über eine Montagevorrichtung mit einer Trägerkomponente und einer mechatronischen Installationskomponente, über eine oberhalb der Montagevorrichtung im Aufzugschacht angeordnete Verlagerungskomponente und über ein Tragmittel, welches zumindest mittelbar an der Trägerkomponente fixiert ist. Die Verlagerungskomponente kann die Trägerkomponente und damit die Montagevorrichtung mittels des Tragmittels im Aufzugschacht verlagern, wobei sich die Trägerkomponente zumindest während einer Verlagerung im Aufzugschacht über eine obere Stützrolle an einer Stützwand des Aufzugschachts abstützen kann.

Erfindungsgemäss weist das Tragmittel des Montagesystems einen Schrägzug gegenüber der Senkrechten in Richtung der Stützwand des Aufzugschachts auf. Die Trägerkomponente stützt sich dabei nur an der Stützwand und nicht zusätzlich an einer der Stützwand gegenüberliegenden Wand ab.

Unter einem Schrägzug des Tragmittels wird in diesem Zusammenhang verstanden, dass das Tragmittel nicht genau senkrecht bzw. vertikal nach unten, sondern gegenüber der Senkrechten bzw. Vertikalen geneigt verläuft und unter einem Schrägzug in Richtung der Stützwand des Aufzugsschachts ist hier zu verstehen, dass das Tragmittel so in Richtung der Stützwand geneigt verläuft, dass es im Bereich der Verlagerungskomponente einen geringeren Abstand zur Stützwand aufweist als im Bereich der Verbindung zur Trägerkomponente. Ein Abstand des Tragmittels im Bereich der Verlagerungskomponente gegenüber einer senkrechten bzw. vertikalen Linie durch die Verbindung des Tragmittels zur Trägerkomponente beträgt beispielsweise zwischen 20 und 60 cm, insbesondere zwischen 35 und 52 cm. Damit ergibt sich bei einem senkrechten bzw. vertikalen Abstand zwischen Verlagerungskomponente und Trägerkomponente von 100 m ein Schrägzug von beispielsweise zwischen ca. 0.115 und 0.344°, insbesondere zwischen ca. 0.2 und 0.3°. Es ist dabei möglich, dass das Tragmittel zusätzlich auch einen Schrägzug in eine andere Richtung aufweist. Dabei ist der Winkel gegenüber der Senkrechten ein Mass für den Schrägzug, der Schrägzug ist also umso grösser je grösser der genannte Winkel ist. Der genannte Winkel beträgt beispielsweise maximal 15°. Eine über das Tragmittel auf die Trägerkomponente wirkende Haltekraft, die an einem Krafteinleitungspunkt in die Trägerkomponente eingeleitet wird, hat damit neben einer vertikalen Komponente auch eine horizontale Komponente in Richtung Stützwand. Die Trägerkomponente wird also durch das Tragmittel nicht nur in vertikaler Richtung gehalten, sondern auch in Richtung Stützwand gezogen, so dass die obere Stützrolle immer Kontakt zur Stützwand hat.

Durch das Vorsehen des genannten Schrägzugs des Tragmittels kann ein Abheben der oberen Stützrolle von der Stützwand und damit ein freies Hängen und Pendeln der Trägerkomponente und damit der Montagevorrichtung sicher verhindert werden. Somit wird auch ein Anschlagen der Montagevorrichtung an einer Schachtwand und damit Beschädigungen der Montagevorrichtung und/oder der Schachtwände verhindert. Damit gewährleistet das erfindungsgemässe Montagesystem ein sicheres und beschädigungsfreies Verlagern der Montagevorrichtung im Aufzugschacht.

Zusätzlich verfügt das erfindungsgemässe Montagesystem über ein Ausgleichselement, welches so ausgeführt und angeordnet ist, dass es während einer Verlagerung der Trägerkomponente im Aufzugschacht einem Kippen der Trägerkomponente um die obere Stützrolle in Richtung Stützwand entgegenwirkt.

Die genannte horizontale Komponente der Haltekraft in Richtung Stützwand bewirkt ein Drehmoment um die obere Stützrolle. Ist dieses Drehmoment zu gross, kann die Trägerkomponente um die obere Stützrolle in Richtung Stützwand kippen, wobei sich der obere Teil der Trägerkomponente in Richtung Stützwand dreht und so ein Abstand des unteren Bereichs zur Stützwand grösser wird. Bei einem derartigen Kippen der Trägerkomponente ist wiederum die Gefahr eines Anschlagens der Montagevorrichtung an einer Schachtwand und damit die Gefahr einer Beschädigung der Montagevorrichtung und/oder des Aufzugschachts gegeben.

Die genannte horizontale Komponente der Haltekraft und damit das Drehmoment um die obere Stützrolle ist hauptsächlich vom Schrägzug in Richtung Stützwand abhängig und wird insbesondere mit grösser werdendem Schrägzug grösser. Ohne eine geeignete Gegenmassnahme verändert sich der Schrägzug des Tragmittels in Richtung Schachtwand während einer Verlagerung der Trägerkomponente. Der Schrägzug und damit die horizontale Komponente der Haltekraft in Richtung Stützwand, sowie das Drehmoment um die obere Stützrolle werden ohne geeignete Gegenmassnahme mit Verringerung eines ersten Abstands zwischen Verlagerungskomponente und Trägerkomponente bzw. Montagevorrichtung grösser, nehmen also zu. Das Ausgleichselement des Montagesystems kann dem Kippen der Trägerkomponente um die obere Stützrolle auf verschiedene Arten entgegenwirken, welche in Verbindung mit den weiteren Ausgestaltungen der Erfindung beschrieben werden.

Damit verhindert die Kombination aus Schrägzug des Tragmittels gegenüber der Senkrechten in Richtung Stützwand und Ausgleichselement während einer Verlagerung der Montagevorrichtung im Aufzugschacht zum einen ein Abheben der oberen Stützrolle und damit der Trägerkomponente von der Stützwand und zum anderen ein Kippen der Trägerkomponente um die obere Stützrolle in Richtung Stützwand, was beides zu einem Anschlagen der Montagevorrichtung an eine Schachtwand des Aufzugschachts führen kann.

Die Installationskomponente der Montagevorrichtung ist an der Trägerkomponente gehalten und dazu ausgelegt, einen Montageschritt im Rahmen des Installationsvorgangs zumindest teilautomatisch, vorzugsweise vollautomatisch, auszuführen. Sie soll mechatronisch sein, das heisst, zusammenwirkende mechanische, elektronische und informationstechnische Elemente oder Module aufweisen.

Die Montagevorrichtung kann insbesondere entsprechend einer in der

WO 2017/016783 A1 beschriebenen Montagevorrichtung ausgeführt sein.

Das Merkmal, dass die Verlagerungskomponente oberhalb der Montagevorrichtung im Aufzugschacht angeordnet ist, bezieht sich auf einen funktionsfähigen Zustand des Montagesystems. In diesem Zustand ist das Montagesystem so in einem Aufzugschacht montiert, dass die Trägerkomponente und damit die Montagevorrichtung im Aufzugschacht verlagert werden kann. Die Verlagerungskomponente kann dabei im Aufzugschacht oder oberhalb des Aufzugschachts angeordnet sein.

Die Verlagerungskomponente kann beispielsweise als eine Art Seilwinde ausgeführt sein, bei der das Tragmittel beispielsweise in Form eines biegbaren Seils oder einer Kette auf eine beispielsweise von einem Elektromotor angetriebene Winde aufgewickelt werden kann.

Die Trägerkomponente weist insbesondere ein Paar von oberen Stützrollen auf, die im funktionsfähigen Zustand des Montagesystems in horizontaler Richtung nebeneinander angeordnet sind. Neben der oder den oberen Stützrollen weist die Trägerkomponente insbesondere auch eine untere oder ein Paar unterer Stützrollen auf, über die sich die Trägerkomponente zumindest während einer Verlagerung zusätzlich im Aufzugschacht an der Stützwand des Aufzugschachts abstützt. Im oben genannten funktionsfähigen Zustand des Montagesystems sind die unteren Stützrollen unterhalb der oberen Stützrollen angeordnet. Bei einem Kippen der Trägerkomponente um die obere Stützrolle in Richtung Stützwand heben die unteren Stützrollen von der Stützwand ab.

Die Stützwand, an der sich die Trägerkomponente während einer Verlagerung im Aufzugschacht abstützt, ist eine der üblicherweise vier vorhandenen Schachtwände des Aufzugschachts. Es ist also keine zusätzliche Stützwand erforderlich. Als Stützwand wird insbesondere die Schachtwand ausgewählt, die Türausschnitten für Schachttüren der Aufzuganlage gegenüber liegt. Damit kann das Montagesystem auch eingesetzt werden, wenn mehrere Aufzugschächte nebeneinander angeordnet sind, die nicht durch Schachtwände voneinander getrennt sind.

An der Trägerkomponente kann insbesondere auch eine Vorrichtung zur Vermessung des Aufzugsschachts, beispielsweise basierend auf einem Laserscanner oder einer oder mehreren 3D-Kameras angeordnet sein. Die genannte Vorrichtung kann mit der Trägerkomponente im Aufzugschacht verlagert werden und den Aufzugschacht vermessen. Basierend auf den genannten Messungen kann beispielsweise ein digitales Modell des Aufzugschachts erstellt werden.

In Ausgestaltung der Erfindung ist das Ausgleichselement so ausgeführt und angeordnet, dass es bei einer Verringerung eines ersten Abstands zwischen der Verlagerungskomponente und der Montagevorrichtung einer Zunahme des Schrägzugs des Tragmittels entgegen wirkt. Da wie oben beschrieben die auf die Trägerkomponente wirkende Querkraft in Richtung Stützwand mit grösser werdendem Schrägzug zunimmt, wirkt eine zumindest weniger starke Zunahme des Schrägzugs einem Anstieg der Querkraft und damit einer Vergrösserung des Drehmoments um die obere Stützrolle entgegen. Ein Kippen der Trägerkomponente und damit der Montagevorrichtung bei einer Verringerung des ersten Abstands zwischen der Verlagerungskomponente und Montagevorrichtung, also bei einem Hochziehen der Montagevorrichtung im Aufzugschacht wird damit wirkungsvoll verhindert. Die genannte weniger grosse Zunahme des Schrägzugs bezieht sich dabei auf einen Verlauf des Schrägzugs, der sich bei einem Montagesystem ohne ein Ausgleichselement ergeben würde. Verglichen mit einem Schrägzug bei Beginn eines Hochziehens kann der Schrägzug während des Hochziehens gleich bleiben, nur wenig zunehmen oder sogar kleiner werden.

In Ausgestaltung der Erfindung ist das Ausgleichselement bei der Verlagerungskomponente angeordnet und so ausgeführt, dass es bei einer Verringerung des ersten Abstands zwischen Verlagerungskomponente und Montagevorrichtung einen zweiten Abstand des Tragmittels im Bereich der Verlagerungskomponente zur Stützwand vergrössert. Die Vergrösserung des zweiten Abstands wirkt der Zunahme des Schrägzugs entgegen, was wie oben beschrieben zumindest zu einer weniger starken Zunahme der Querkraft in Richtung Stützwand führt. Die Anordnung des Ausgleichselements bei der Verlagerungskomponente hat den Vorteil, dass sie nicht an der Trägerkomponente angeordnet werden muss und damit an der Trägerkomponente keinen Bauraum beansprucht und insbesondere nicht das Gewicht der Montagevorrichtung erhöht.

Die Verlagerungskomponente ist insbesondere so im oder unmittelbar oberhalb des Aufzugsschachts angeordnet, dass sie in einer Richtung senkrecht zur Stützwand verschoben werden kann. Dazu kann sie beispielsweise auf einer oder zwei Schienen geführt sein. Alternativ dazu ist es auch möglich, dass die Position der Verlagerungskomponente nicht verändert wird und lediglich der Verlauf des Tragmittels im Bereich der Verlagerungskomponente verändert, also beispielsweise mehr oder weniger abgelenkt wird. Zur Ablenkung bzw. Führung des Tragmittels kann beispielsweise eine Umlenkrolle verwendet werden, deren Abstand zur Stützwand verändert werden kann.

In Ausgestaltung der Erfindung ist das Ausgleichselement an der Trägerkomponente angeordnet und so ausgeführt, dass es bei einer Verringerung des ersten Abstands zwischen Verlagerungskomponente und Montagevorrichtung einen dritten Abstand eines Aufhängeelements der Trägerkomponente, über welches die Trägerkomponente mit dem Tragmittel verbunden ist, zur Stützwand verringert. Das Aufhängelement ist insbesondere in einer Richtung senkrecht zur Stützwand gegenüber der Trägerkomponente verschiebbar angeordnet. Die Verringerung des dritten Abstands wirkt der Zunahme des Schrägzugs des Tragmittels in Richtung Stützwand entgegen, was wie oben beschrieben zumindest zu einer weniger starken Zunahme der Querkraft in Richtung Stützwand führt. Das genannte Aufhängeelement ist dabei ein Teil der Trägerkomponente und beispielsweise als eine Öse oder ein Haken ausgeführt. Die Trägerkomponente weist dabei nur genau ein Aufhängeelement auf. Das Tragmittel ist damit unmittelbar an der Trägerkomponente fixiert. Ein Verschieben des Aufhängelements kann sehr einfach realisiert werden, womit eine einfache und kostengünstige Realisierung eines Ausgleichselements möglich ist.

In Ausgestaltung der Erfindung ist zwischen dem Tragmittel und der Trägerkomponente ein Aufhängungsmittel angeordnet. Das Tragmittel und das Aufhängungsmittel sind dabei über ein Verbindungselement verbunden. Das Tragmittel ist damit über das Aufhängungsmittel an der Trägerkomponente fixiert, so dass das Tragmittel mittelbar an der Trägerkomponente fixiert ist. Das Ausgleichselement ist so ausgeführt und angeordnet, dass es bei einer Verringerung des ersten Abstands zwischen Verlagerungskomponente und Montagevorrichtung einen vierten Abstand des Verbindungselements zur Stützwand verringert. Es wird also die Position des Verbindungselements gegenüber dem Aufhängungsmittel verändert. Die Verringerung des vierten Abstands wirkt der Zunahme des Schrägzugs des Tragmittels in Richtung Stützwand entgegen, was wie oben beschrieben zumindest zu einer weniger starken Zunahme der Querkraft in Richtung Stützwand führt. Das Aufhängungsmittel ist beispielsweise als eine Seilschlinge ausgeführt, die an ihren beiden Enden an der Trägerkomponente fixiert ist. Eine derartige Seilschlinge kann auch als so genanntes Gehänge bezeichnet werden. Das Verbindungselement des Aufhängungsmittels ist beispielsweise als eine Öse ausgeführt, die entlang der Seilschlinge verschoben werden und damit der Abstand der Öse zur Stützwand verändert werden kann.

In Ausgestaltung der Erfindung verfügt das Ausgleichselement über wenigstens einen Energiespeicher, der die Verlagerungskomponente, das Umlenkelement oder das Aufhängeelement mit einer Kraft in einer Richtung senkrecht zur Stützwand des Aufzugsschachts beaufschlagt. Die oben beschriebene horizontale Komponente der Haltekraft auf die Trägerkomponente muss von der Verlagerungskomponente oder dem Umlenkelement abgestützt werden oder wirkt auf das Aufhängelement. Der Energiespeicher ist so angeordnet und ausgelegt, dass eine Änderung der horizontalen Komponente der Haltekraft zu einer Verschiebung der Verlagerungskomponente, des Umlenkelements oder des Aufhängeelements und was wie oben beschrieben, einer Zunahme des Schrägzugs des Haltemittels in Richtung Stützwand entgegen wirkt. Durch eine entsprechende Auslegung des Energiespeichers, die mittels Berechnungen oder einfachen Versuchen erfolgen kann, kann ein gewünschter Schrägzug des Haltemittels in Richtung Stützwand erreicht werden. Das Ausgleichselement ist damit sehr einfach und ohne ansteuerbare Stellglieder umsetzbar. Es ist damit sehr kostengünstig und wenig fehleranfällig.

Der Energiespeicher kann beispielsweise als eine Feder ausgeführt sein, die in der genannten Richtung auf die Verlagerungskomponente, das Umlenkelement oder das Aufhängeelement wirkt. Der Energiespeicher kann beispielsweise auch als ein Luft- oder Hydraulikspeicher ausgeführt sein. Es ist auch möglich, dass auf entgegengesetzten Seiten der Verlagerungskomponente, des Umlenkelements oder des Aufhängeelements jeweils ein Energiespeicher angeordnet ist, die von beiden Seiten eine Kraft aufbringen.

In Ausgestaltung der Erfindung verfügt das Ausgleichselement über wenigstens ein Stellglied, das so ausgeführt und angeordnet ist, dass es die Verlagerungskomponente, das Umlenkelement, das Aufhängeelement oder das Verbindungselement in einer Richtung senkrecht zur Stützwand des Aufzugsschachts verlagern kann. Damit ist eine genaue Einstellung des Abstands der genannten Komponenten gegenüber der Stützwand und damit eine genaue Einstellung des Schrägzugs des Tragmittels gegenüber der Stützwand und damit der horizontalen Komponente der Querkraft in Richtung Stützwand möglich. Ein Kippen der Trägerkomponente um die obere Stützrolle in Richtung Stützwand kann damit sicher verhindert werden.

Das Stellglied kann beispielsweise elektrisch, hydraulisch oder pneumatisch ausgeführt sein und einen bewegbaren Stellzylinder aufweisen, der mit der Verlagerungskomponente, dem Umlenkelement, dem Aufhängeelement oder dem Verbindungselement gekoppelt ist. Das Montagesystem weist insbesondere eine Steuerungseinrichtung auf, die dazu vorgesehen ist, das Stellglied entsprechend anzusteuern. Die genannte Steuerungseinrichtung steuert insbesondere auch weitere Stellglieder des Montagesystems wie beispielsweise die Verlagerungskomponente an.

Die Montagevorrichtung weist insbesondere eine Fixierkomponente auf, mithilfe derer die Trägerkomponente innerhalb des Aufzugschachts in seitlicher Richtung, das heisst in horizontaler Richtung, fixiert werden kann. Unter einem Fixieren in seitlicher Richtung soll dabei verstanden werden, dass die Trägerkomponente mitsamt der an ihr angebrachten Installationskomponente nicht nur vertikal mithilfe der Verlagerungskomponente und dem Tragmittel an eine Position in einer gewünschten Höhe innerhalb des Aufzugschachts gebracht werden kann, sondern dass die Trägerkomponente dort mithilfe der Fixierkomponente dann auch in horizontaler Richtung fixiert werden kann.

Die Fixierkomponente kann hierzu beispielsweise dazu ausgelegt sein, sich seitlich an Wänden des Aufzugschachts abzustützen oder zu verstemmen, so dass sich die Trägerkomponente nicht mehr in horizontaler Richtung relativ zu den Wänden bewegen kann. Hierzu kann die Fixierkomponente beispielsweise über geeignete Stützen, Stempel, Hebel oder Ähnliches verfügen.

Wenn die Montagevorrichtung mittels der Fixierkomponente im Aufzugschacht fixiert ist, muss sie nicht mehr vom Tragmittel gehalten werden. Das Tragmittel ist in diesem Fall nicht mehr belastet und kann durch die Verlagerungskomponente zusätzlich entlastet werden. In diesem Zustand ist die Verlagerungskomponente, das Umlenkelement, das Aufhängeelement oder das Verbindungselement auch nicht belastet, so dass sie ohne grossen Kraftaufwand verschoben werden können. Die das genannte Stellglied ansteuernde Steuerungseinrichtung ist deshalb insbesondere dazu vorgesehen, das Stellglied zum Verlagern der Verlagerungskomponente, des Umlenkelements, des Aufhängeelements oder des Verbindungselements dann anzusteuern, wenn die Montagevorrichtung mittels der Fixierkomponente im Aufzugschacht fixiert ist. Damit ist ein wenig leistungsfähiges und somit kostengünstiges Stellglied ausreichend.

Der zweite, dritte oder vierte Abstand wird insbesondere in Abhängigkeit vom ersten Abstand zwischen Verlagerungskomponente und Montagevorrichtung oder von einer

Neigung der Trägerkomponente eingestellt. Damit ist immer eine passende Einstellung der genannten Abstände möglich und damit eine passende Einstellung des Schrägzugs des Tragmittels gegenüber der Stützwand und damit der horizontalen Komponente der Querkraft in Richtung Stützwand. Ein Kippen der Trägerkomponente um die obere Stützrolle in Richtung Stützwand kann damit besonders sicher verhindert werden.

Der erste Abstand und die Neigung werden dazu direkt oder indirekt gemessen. Der erste Abstand kann beispielsweise direkt mittels eines Entfernungssensors gemessen werden. Er kann auch indirekt mittels einer Messung der Entfernung zu einem Boden des Aufzugschachts oder auf Basis eines gemessenen Ausgangsabstands zwischen Verlagerungskomponente und Montagevorrichtung und des zurückgelegten Wegs der Montagevorrichtung gemessen werden. Der zurückgelegte Weg kann beispielsweise auf Grund einer Messung der Drehung einer Antriebsrolle der Verlagerungskomponente bestimmt werden. Die Neigung kann beispielsweise direkt mittels eines Neigungssensors an der Trägerkomponente gemessen werden. Durch eine Messung des Abstands der Trägerkomponente, beispielsweise in einem unteren Bereich der Trägerkomponente, zur Stützwand kann die Neigung der Trägerkomponente auch indirekt gemessen werden.

In der das Stellglied ansteuernden Steuerungseinrichtung ist dazu beispielsweise eine Tabelle gespeichert, in der der einzustellende zweite, dritte oder vierte Abstand in Abhängigkeit des aktuellen ersten Abstands oder der aktuellen Neigung der Trägerkomponente abgelegt ist. Die genannte Tabelle kann mittels Berechnungen oder einfachen Versuchen ermittelt werden. Der zweite, dritte oder vierte Abstand wird damit mittels einer Steuerung eingestellt. Es ist ebenfalls möglich, dass der zweite, dritte oder vierte Abstand mittels einer Regelung eingestellt wird. Es kann beispielsweise eine gewünschte Neigung der Trägerkomponente durch eine als zweiter, dritter oder vierter Abstand ausgeführte Stellgrösse eingestellt werden.

In Ausgestaltung der Erfindung ist das Ausgleichselement so ausgeführt und angeordnet, dass es bei einer Verringerung eines ersten Abstands zwischen der Verlagerungskomponente und Montagevorrichtung einen fünften Abstand eines Schwerpunkts der Montagevorrichtung zur Stützwand vergrössert. Dazu verfügt das Ausgleichselement insbesondere über ein Stellglied, welches ein Ausgleichsgewicht verschieben kann. Durch die genannte Vergrösserung des fünften Abstands des Schwerpunkts der Montagevorrichtung zur Stützwand wird auch bei grösser werdender horizontaler Komponente der Haltekraft in Richtung Stützwand ein Kippen der Trägerkomponente um die obere Stützrolle in Richtung Stützwand verhindert. Durch die genannte Vergrösserung des fünften Abstands vergrössert sich das durch die Gewichtskraft der Montagevorrichtung erzeugte Drehmoment um die obere Stützrolle, welches dem entgegengesetzt wirkenden, durch die horizontale Komponente der Haltekraft in Richtung Stützwand erzeugte Drehmoment entgegen wirkt. Die durch einen grösseren Schrägzug des Haltemittels in Richtung Stützwand hervorgerufene Erhöhung der horizontalen Komponente der Haltekraft in Richtung Stützwand kann so ausgeglichen werden.

Bei dieser Ausführung des Montagesystems kann ein kleines, leichtes und kostengünstiges Stellglied für das Ausgleichselement verwendet werden, da das Ausgleichsgewicht bei einer Verschiebung nicht unter Last ist, also mit einer sehr kleinen Stellkraft verschoben werden kann.

Das Montagesystem weist insbesondere eine Steuerungseinrichtung auf, die dazu vorgesehen ist, das Stellglied entsprechend anzusteuern. Die genannte Steuerungseinrichtung steuert insbesondere auch weitere Stellglieder des Montagesystems wie beispielsweise die Verlagerungskomponente an.

In Ausgestaltung der Erfindung ist die mechatronische Installationskomponente Teil des Ausgleichselements und die Vergrösserung des fünften Abstands erfolgt mittels einer Änderung der Stellung der mechatronischen Installationskomponente. Damit ist kein zusätzliches Ausgleichsgewicht und kein zusätzliches Stellglied notwendig, was eine besonders leichte und kostengünstige Montagevorrichtung ermöglicht.

Die mechatronische Installationskomponente kann beispielsweise als ein Industrieroboter mit einem Roboterarm ausgeführt sein. Vor einer Verlagerung der Montagevorrichtung wird der Roboterarm möglichst nahe an die Stützwand gebracht. Während der Verlagerung der Montagevorrichtung, also während der Verringerung des genannten ersten Abstands wird der Roboterarm dann immer weiter von der Stützwand weg bewegt, womit auch der Schwerpunkt von der Stützwand weg bewegt und sich damit der genannte fünfte Abstand vergrössert. Um eine möglichst grosse Verlagerung des Schwerpunkts der Montagevorrichtung zu erreichen, kann der Industrieroboter vor der Verlagerung zusätzliche Teile, wie beispielsweise zu montierende Bauteile aufnehmen und damit das während der Verlagerung bewegte Gewicht erhöhen. Das Montagesystem weist dazu eine Steuerungseinrichtung auf, die dazu vorgesehen ist, die mechatronische Installationskomponente entsprechend anzusteuern.

Der fünfte Abstand wird insbesondere in Abhängigkeit vom ersten Abstand zwischen Verlagerungskomponente und Montagevorrichtung oder von der Neigung der Trägerkomponente eingestellt. Damit ist immer eine passende Einstellung des fünften Abstands möglich und damit eine passende Einstellung des Abstands des Schwerpunkts der Montagevorrichtung zur Stützwand. Ein Kippen der Trägerkomponente um die obere Stützrolle in Richtung Stützwand kann damit besonders sicher verhindert werden. Bezüglich der Erfassung des ersten Abstands und/oder der genannten Neigung, sowie für die Auswertung der Grössen gelten die oberen Ausführungen entsprechend.

In Ausgestaltung der Erfindung weist das Ausgleichselement einen Krafteinleitungspunkt, an welchem die von der Verlagerungskomponente über das Tragmittel aufgebrachte Haltekraft in die Trägerkomponente eingeleitet wird, und die obere Stützrolle auf, wobei der Krafteinleitungspunkt auf gleicher Höhe oder unterhalb der oberen Stützrolle, insbesondere einer Drehachse der oberen Stützrolle, angeordnet ist. Die obere Stützrolle kann dazu beispielsweise an einem von der Trägerkomponente nach oben auskragenden Abstandselement angeordnet sein.

Das Ausgleichselement ist in diesem Fall kein separates Bauteil, sondern setzt sich aus einer Kombination von Bauteilen der Trägerkomponente zusammen, die in spezieller Weise zueinander angeordnet sind. Damit ist das Ausgleichselement besonders kostengünstig realisierbar. Der Krafteinleitungspunkt ist insbesondere die Stelle, an dem ein Aufhängeelement, beispielsweise in Form eines Hakens oder einer Öse, an dem das Tragmittel eingehängt wird, an der Trägerkomponente fixiert ist. Das Aufhängeelement kann auch Teil der Trägerkomponente sein oder von ihr gebildet werden, beispielsweise kann das Aufhängeelement als eine Durchgangsöffnung in der Trägerkomponente ausgeführt sein, in die das Tragmittel eingehängt werden kann. In diesem Fall ist der Krafteinleitungspunkt die Stelle, an der es zum Kontakt zwischen Tragmittel und Trägerkomponente kommt. Das Aufhängeelement kann insbesondere auch als Teil des

Ausgleichselements angesehen werden.

Bei der beschriebenen Anordnung des Krafteinleitungspunkts gegenüber der oberen Stützrolle kann die horizontale Komponente der Haltekraft in Richtung Stützwand nicht zu einem Drehmoment um die obere Stützrolle führen, das so orientiert ist, dass die Trägerkomponente in Richtung Stützwand kippen könnte. Damit kann ein Kippen der Trägereinrichtung in Richtung Stützwand besonders einfach und kostengünstig vermieden werden. Die Anordnung des Krafteinleitungspunkts bezüglich der oberen Stützrolle bezieht sich wieder auf den oben bereits angesprochenen funktionsfähigen Zustand des Montagesystems. Der Krafteinleitungspunkt liegt bei einer unmittelbaren Verbindung zwischen Tragmittel und Trägerkomponente am oben genannten Aufhängelement. Wenn zwischen Tragmittel und Trägerkomponente ein Aufhängungsmittel angeordnet ist, so ergeben sich mindestens zwei Krafteinleitungspunkte, nämlich an den Verbindungspunkten zwischen Aufhängeelement und Trägerkomponente. Diese mehrere Krafteinleitungspunkte liegen üblicherweise auf einer Höhe. Ist dies nicht der Fall, dann sollten alle Krafteinleitungspunkte auf gleicher Höhe oder unterhalb der oberen Stützrolle angeordnet sein.

Das Ausgleichselement mit der genannten Anordnung des oder der Krafteinleitungspunkte bezüglich der oberen Stützrolle ist mit allen anderen beschriebenen Ausführungen des Ausgleichselements kombinierbar.

Die oben genannte Aufgabe wird auch durch ein Verfahren zur Durchführung eines Installationsvorgangs in einem Aufzugschacht einer Aufzuganlage mit einem Montagesystem gelöst. Das verwendete Montagesystem verfügt über
- eine Montagevorrichtung, welche eine Trägerkomponente und eine mechatronische Installationskomponente aufweist,
- eine Verlagerungskomponente, welche oberhalb der Montagevorrichtung angeordnet ist und
- ein Tragmittel, welches zumindest mittelbar an der Trägerkomponente fixiert ist.

Die Verlagerungskomponente verlagert die Montagevorrichtung mittels des Tragmittels im Aufzugschacht. Die Trägerkomponente stützt sich zumindest während einer

Verlagerung im Aufzugschacht über eine obere Stützrolle an einer Stützwand des Aufzugschachts ab. Erfindungsgemäss weist das Tragmittel einen Schrägzug gegenüber der Senkrechten in Richtung der Stützwand des Aufzugschachts auf. Zusätzlich verfügt das Montagesystem über ein Ausgleichselement, welches während einer Verlagerung der Trägerkomponente im Aufzugschacht einem Kippen der Trägerkomponente um die obere Stützrolle in Richtung Stützwand entgegenwirkt.

Die Ausführungen zu den Ausgestaltungen des erfindungsgemässen Montagesystems sind auf das genannte Verfahren entsprechend übertragbar.

Weitere Vorteile, Merkmale und Einzelheiten der Erfindung ergeben sich anhand der nachfolgenden Beschreibung von Ausführungsbeispielen sowie anhand der Zeichnungen, in welchen gleiche oder funktionsgleiche Elemente mit identischen Bezugszeichen versehen sind.

Dabei zeigen:
- Fig. 1: eine perspektivische Ansicht eines Montagesystems zur Durchführung eines Installationsvorgangs in einem Aufzugschacht einer Aufzuganlage in einem funktionsfähigen Zustand,
- Fig. 2: eine Seitenansicht eines Montagesystems ohne ein Ausgleichselement vor einer Verlagerung einer Montagevorrichtung des Montagesystems nach oben,
- Fig. 3: eine Seitenansicht des Montagesystems aus Fig. 2 nach einer Verlagerung der Montagevorrichtung nach oben,
- Fig. 4: eine Seitenansicht eines Montagesystems mit einem Ausgleichselement in einem ersten Ausführungsbeispiel vor einer Verlagerung einer Montagevorrichtung des Montagesystems nach oben,
- Fig. 5: eine Seitenansicht des Montagesystems aus Fig. 4 nach einer Verlagerung der Montagevorrichtung nach oben,
- Fig. 6: eine Seitenansicht eines Montagesystems mit einem Ausgleichselement in einem zweiten Ausführungsbeispiel vor einer Verlagerung einer Montagevorrichtung des Montagesystems nach oben,
- Fig. 7: eine Seitenansicht des Montagesystems aus Fig. 6 nach einer Verlagerung der Montagevorrichtung nach oben,

- Fig. 8: eine Seitenansicht eines Montagesystems mit einem Ausgleichselement in einem dritten Ausführungsbeispiel vor einer Verlagerung einer Montagevorrichtung des Montagesystems nach oben,
- Fig. 9: eine Seitenansicht des Montagesystems aus Fig. 8 nach einer Verlagerung der Montagevorrichtung nach oben,
- Fig. 10: das Ausgleichselement im dritten Ausführungsbeispiel in einer detaillierteren Ansicht,
- Fig. 11: ein Ausgleichselement in einem vierten Ausführungsbeispiel,
- Fig. 12: ein Ausgleichselement in einem fünften Ausführungsbeispiel,
- Fig. 13: ein Ausgleichselement in einem sechsten Ausführungsbeispiel,
- Fig. 14: eine Seitenansicht eines Montagesystems mit einem Ausgleichselement in einem siebten Ausführungsbeispiel vor einer Verlagerung einer Montagevorrichtung des Montagesystems nach oben,
- Fig. 15: eine Seitenansicht des Montagesystems aus Fig. 14 nach einer Verlagerung der Montagevorrichtung nach oben,
- Fig. 16: eine Seitenansicht eines Montagesystems mit einem Ausgleichselement in einem achten Ausführungsbeispiel vor einer Verlagerung einer Montagevorrichtung des Montagesystems nach oben,
- Fig. 17: eine Seitenansicht des Montagesystems aus Fig. 16 nach einer Verlagerung der Montagevorrichtung nach oben,
- Fig. 18: eine Seitenansicht eines Montagesystems mit einer speziellen Anordnung eines Krafteinleitungspunkts bezüglich einer oberen Stützrolle vor einer Verlagerung einer Montagevorrichtung des Montagesystems nach oben und
- Fig. 19: eine Seitenansicht des Montagesystems aus Fig. 18 nach einer Verlagerung der Montagevorrichtung nach oben.

Die Fig. 1 und 2 zeigen ein Montagesystem 1 ohne ein Ausgleichselement, welches so ausgeführt und angeordnet ist, dass es während einer Verlagerung einer Trägerkomponente 3 im Aufzugschacht 103 einem Kippen der Trägerkomponente 3 um die obere Stützrolle 21 in Richtung einer Stützwand 108 entgegenwirkt. Die Fig. 1 und 2 dienen zur Erläuterung des technischen Problems, welches durch die Kombination eines Schrägzugs eines Tragmittels gegenüber der Senkrechten in Richtung der Stützwand und einem Ausgleichselement gelöst wird.

Fig. 1 zeigt einen Aufzugschacht 103 einer Aufzuganlage, in dem ein Montagesystem 1 angeordnet ist. Das Montagesystem 1 weist eine Montagevorrichtung 5 mit einer Trägerkomponente 3 und einer mechatronische Installationskomponente 7 auf. Die Trägerkomponente 3 ist als Gestell ausgeführt, an dem die mechatronische Installationskomponente 7 montiert ist. Dieses Gestell weist Abmessungen auf, die ermöglichen, die Trägerkomponente 3 innerhalb des Aufzugschachts 103 vertikal, also entlang der Senkrechten bzw. Vertikalen 104 zu verlagern, das heisst beispielsweise zu unterschiedlichen vertikalen Positionen an verschiedenen Stockwerken innerhalb eines Gebäudes zu verfahren. Die mechatronische Installationskomponente 7 ist in Form eines Industrieroboters ausgeführt, der nach unten hängend an dem Gestell der Trägerkomponente 3 angebracht ist. Ein Arm des Industrieroboters kann dabei relativ zu der Trägerkomponente 3 bewegt werden und beispielsweise hin zu einer Schachtwand 105 des Aufzugschachts 3 hin oder von ihr weg verlagert werden.

Die Trägerkomponente 3 ist über ein als Tragmittel 17 dienendes Stahlseil mit einer Verlagerungskomponente 15 in Form einer motorisch angetriebenen Seilwinde verbunden, welche oben an dem Aufzugschacht 103 an einer Haltestelle 107 an der Decke des Aufzugschachts 103 angebracht ist. Mithilfe der Verlagerungskomponente 15 kann die Montagevorrichtung 5 innerhalb des Aufzugschachts 103 vertikal über eine gesamte Länge des Aufzugschachts 103 hin verlagert werden.

Die Montagevorrichtung 5 weist ferner eine Fixierkomponente 19 auf, mithilfe derer die Trägerkomponente 3 innerhalb des Aufzugschachts 103 in seitlicher Richtung, das heisst in horizontaler Richtung, fixiert werden kann. Die Fixierkomponente 19 an der Vorderseite der Trägerkomponente 3 und/oder Stempel (nicht dargestellt) an einer Rückseite der Trägerkomponente 3 können hierzu nach vorne bzw. hinten nach aussen verlagert werden und auf diese Weise die Trägerkomponente 3 zwischen Wänden 105 des Aufzugschachts 103 verstemmen.

Der Industrieroboter kann an seinem freitragenden Ende mit verschiedenen, nicht näher dargestellten Montagewerkzeugen gekoppelt werden. Die Montagewerkzeuge können sich hinsichtlich ihrer Auslegung und ihres Einsatzzweckes unterscheiden. Mit diesen Montagewerkzeugen können in einem fixierten Zustand der Montagevorrichtung

Montageschritte halbautomatisch oder vollkommen automatisch durchgeführt werden.

An der Trägerkomponente 3 kann ferner eine nicht näher dargestellte Magazinkomponente vorgesehen sein. Die Magazinkomponente kann dazu dienen, zu installierende Bauteile zu lagern und dem Industrieroboter 7 bereitzustellen. Die Magazinkomponente kann beispielsweise verschiedene Bauteile insbesondere in Form von unterschiedlichen Profilen aufnehmen, die innerhalb des Aufzugschachts 103 an Schachtwänden 105 zu montieren sind, um beispielsweise Führungsschienen für die Aufzuganlage 101 daran befestigen zu können. In der Magazinkomponente können auch Schrauben gelagert und bereitgestellt werden, die mithilfe der des Industrieroboters 7 in vorgefertigte Löcher in der Schachtwand 105 eingeschraubt werden können.

An der Trägerkomponente 3 sind ferner in Fig. 1 nicht dargestellte Stützrollen vorgesehen, mithilfe derer die Trägerkomponente 3 während eines vertikalen Verlagerns innerhalb des Aufzugschachts 103 entlang einer Schachtwand, welche im Folgenden als Stützwand 108 bezeichnet wird, geführt wird. Die Stützwand 108 ist dabei die Schachtwand, die Türöffnungen 106 des Aufzugschachts 103 gegenüber liegt. Die Stützrollen rollen während der Verlagerung der Montagevorrichtung 5 an der Stützwand 108 ab. Es können je nach Anordnung der Stützrollen an der Trägerkomponente ein bis insbesondere vier Stützrollen vorgesehen sein.

Gemäss Fig. 2 weist die Trägerkomponente 3 ein Paar oberer Stützrollen 21 und ein Paar unterer Stützrollen 22 auf. Die oberen Stützrollen 21 sind in einem oberen Bereich und die unteren Stützrollen 22 in einem unteren Bereich der Trägerkomponente 3 angeordnet. In der Fig. 2 ist die Montagevorrichtung 5 in einem unteren Bereich des Aufzugschachts 103 angeordnet und damit vor einer Verlagerung nach oben. Die Trägerkomponente 3 weist dabei einen ersten Abstand s1 von der Verlagerungskomponente 15 auf. Das direkt an der Trägerkomponente 3 fixierte Tragmittel 17, mittels welchem die Verlagerungskomponente 15 die Montagevorrichtung 5 im Aufzugschacht 103 verlagern kann, weist einen Schrägzug α in Richtung der Stützwand 108 auf. Der genannte Schrägzug α entspricht dabei dem Winkel, den das Tragmittel 17 in Richtung Stützwand 108 mit der Senkrechten bzw. Vertikalen 104 einschliesst. Durch den Schrägzug α weist eine über das Tragmittel 17 auf die Trägerkomponente 3 wirkende Haltekraft eine horizontale Komponente 39 in Richtung Stützwand 108 auf. Da ein Krafteinleitungspunkt 38, an welchem die Haltekraft in die Trägerkomponente 3 eingeleitet wird, oberhalb der oberen Stützrolle 21, insbesondere oberhalb einer nicht gekennzeichneten Drehachse der oberen Stützrolle 21 angeordnet ist, führt die horizontale Komponente 39 der Haltekraft zu einem Drehmoment 23 gegen den Uhrzeigersinn um die obere Stützrolle 21. Der Krafteinleitungspunkt 38 ist die Stelle, an dem ein nicht näher dargestelltes Aufhängeelement, beispielsweise in Form eines Hakens oder einer Öse, an dem das Tragmittel 17 eingehängt wird, an der Trägerkomponente 3 fixiert ist. Das Drehmoment 23 ist damit so orientiert, dass es bei entsprechender Grösse zu einem Abheben der unteren Stützrollen 22 führen und damit zu einem Kippen der Trägerkomponente 3 um die obere Stützrolle 21 in Richtung Stützwand 108 führen kann. Die horizontale Komponente der Haltekraft in Richtung Stützwand 108 sorgt dafür, dass zumindest die oberen Stützrollen 21 nicht von der Stützwand 108 abheben und damit die Montagevorrichtung 5 nicht frei im Aufzugschacht 103 pendeln kann. Ein derartiges Pendeln kann zu einem Anschlagen der Montagevorrichtung 5 an einer der Schachtwände 105 und damit zu Beschädigungen an der Montagevorrichtung 5 und an der Schachtwand 105 führen

Im Vergleich zur Fig. 2 weist die Trägerkomponente 3 nur noch einen im Vergleich zum ersten Abstand s1 in Fig. 2 nur noch einen erheblich kleineren ersten Abstand s1* auf, die Montagevorrichtung 5 wurde also im Aufzugschacht 103 durch die Verlagerungskomponente 15 nach oben verlagert. Da das Montagesystem 1 in Fig. 2 und 3 kein Ausgleichselement aufweist und sich an der Verbindung zwischen Verlagerungskomponente 15, Tragmittel 17 und Trägerkomponente 3 damit nichts verändert hat, ergibt sich aus dem kleineren Abstand s1* ein deutlich grösserer Schrägzug α* des Tragmittels 17 in Richtung Schachtwand 108. Der grössere Schrägzug α* führt zu einer grösseren horizontalen Komponente der Haltekraft in Richtung Stützwand 108 und dies zu einem deutlich grösseren Drehmoment 23* um die obere Stützrolle 21. Im dargestellten Beispiel ist das Drehmoment 23* so gross, dass die unteren Stützrollen 22 von der Stützwand 108 abheben und die Trägerkomponente 3 um die obere Stützrolle 21 in Richtung Stützwand 108 kippt. Dabei kann die Montagevorrichtung 5 an die Schachtwand 105 anschlagen, was zu Beschädigungen an der Montagevorrichtung 5 und an der Schachtwand 105 führen kann.

Das Montagesystem 1 gemäss Fig. 4 weist ein Ausgleichselement 24 auf, das so ausgeführt und angeordnet ist, dass es während einer Verlagerung der Trägerkomponente 3 im Aufzugschacht 103 einem Kippen der Trägerkomponente 3 um die obere Stützrolle 21 in Richtung Stützwand 108 entgegenwirkt. Die Montagevorrichtung 5 hat in Fig. 4 die selbe Position im Aufzugschacht 103 wie in Fig. 2. Das Ausgleichselement 24 weist einen Energiespeicher in Form einer Feder 25 auf. Die Feder 25 ist zwischen einem ortsfesten Abstützelement 26 und dem in diesem Fall in einer Richtung vertikal zur Stützwand 108 verschiebbar ausgeführten Verlagerungskomponente 15 angeordnet. Durch den Schrägzug α des Tragmittels 17 wirkt wie beschrieben eine horizontale Komponente der Haltekraft auf die Trägerkomponente 3, die von der Verlagerungskomponente 15 in entgegengesetzter Richtung, also gegen die Feder 25 abgestützt werden muss. Die Feder 25 beaufschlagt die Verlagerungskomponente 15 damit mit einer Haltekraft in Richtung senkrecht zur Stützwand 108. Die Verlagerungskomponente 15 hat in Fig. 4 einen zweiten Abstand s2 von der Stützwand 108.

Wird nun die Montagevorrichtung 5 nach oben verlagert, vergrössert sich die horizontale Komponente der Haltekraft auf die Trägerkomponente 3 und damit auch die Kraft, die von der Verlagerungskomponente 15 gegen die Feder 25 abgestützt werden muss. Dies führt zu einem Zusammenpressen der Feder 25 und damit zu einem Verschieben der Verlagerungskomponente 15 von der Stützwand 108 weg. Diese Verschiebung der Verlagerungskomponente 15 wirkt wiederum der Vergrösserung des Schrägzugs α des Tragmittels 17 in Richtung Stützwand 108 entgegen. Dabei stellt sich laufend ein Gleichgewicht ein, das hauptsächlich von der Charakteristik der Feder 25 bestimmt wird. Durch Berechnungen oder einfache Versuche kann die Feder 25 so ausgelegt werden, dass ein Kippen der Montagevorrichtung 5 sicher vermieden werden kann.

In Fig. 5 ist das Montagesystem 1 aus Fig. 4 nach Abschluss der Verlagerung der Montagevorrichtung 5 nach oben dargestellt. Der Schrägzug α des Tragmittels 17 in Richtung Stützwand 108 ist dabei ungefähr gleich wie in der Position der Montagevorrichtung 5 in Fig. 4 und damit viel kleiner als der Schrägzug α* in Fig. 3, also ohne den Einsatz eines Ausgleichselements. Dies wurde durch eine Verschiebung der Verlagerungskomponente 15 in senkrechter Richtung von der Stützwand 108 weg und damit durch ein Zusammendrücken der Feder 25 erreicht. Die Verlagerungskomponente 15 hat in Fig. 5 einen zweiten Abstand s2* von der Stützwand 108, der deutlich grösser ist als der zweite Abstand s2 in Fig. 4.

Beim Montagesystem 1 gemäss Fig. 6 ist ein Ausgleichselement 124 oben an der Trägerkomponente 3 angeordnet. Das Tragmittel 17 ist über ein in senkrechter Richtung zur Stützwand 108 verschiebbares Aufhängungselement 127 an der Trägerkomponente 3 fixiert. Das Ausgleichselement 124 weist zwei Federn 125 auf, die bezüglich der Stützwand 108 auf entgegengesetzten Seiten des Aufhängungselements 127 angeordnet sind und so jeweils eine Haltekraft auf das Aufhängungselement 127 ausüben. Die dem Aufhängungselement 127 entgegen liegenden Enden der Federn 125 sind auf nicht weiter dargestellte Art und Weise ortsfest gegenüber der Trägerkomponente 3 fixiert. Das Aufhängungselement 127 hat in Fig. 6 einen dritten Abstand s3 von der Stützwand 108.

Wird nun die Montagevorrichtung 5 nach oben verlagert, vergrössert sich die horizontale Komponente der Haltekraft auf die Trägerkomponente 3 und das Aufhängungselement 127 wird in Richtung Stützwand 108 gedrückt und gegen die Kraft der Federn 125 in Richtung Stützwand 108 verschoben. Diese Verschiebung des Aufhängelements 127 wirkt wiederum der Vergrösserung des Schrägzugs a des Tragmittels 17 in Richtung Stützwand 108 entgegen. Dabei stellt sich laufend ein Gleichgewicht ein, das hauptsächlich von der Charakteristik der Federn 125 bestimmt wird. Durch Berechnungen oder einfache Versuche können die Federn 125 so ausgelegt werden, dass ein Kippen der Montagevorrichtung 5 sicher vermieden werden kann.

In Fig. 7 ist das Montagesystem 1 aus Fig. 6 nach Abschluss der Verlagerung der Montagevorrichtung 5 nach oben dargestellt. Der Schrägzug α des Tragmittels 17 in Richtung Stützwand 108 ist dabei ungefähr gleich wie in der Position der Montagevorrichtung 5 in Fig. 6 und damit viel kleiner als der Schrägzug α* in Fig. 3, also ohne den Einsatz eines Ausgleichelements. Dies wurde durch eine Verschiebung des Aufhängelements 127 in senkrechter Richtung zur Stützwand 108 hin erreicht. Das Aufhängelement 127 hat in Fig. 7 einen dritten Abstand s3* von der Stützwand 108, der deutlich kleiner ist als der dritte Abstand s3 in Fig. 6.

Beim Montagesystem 1 gemäss Fig. 8 ist zwischen dem Tragmittel 17 und der Trägerkomponente 3 ein Aufhängungsmittel 228 angeordnet, wobei das Tragmittel 17 und das Aufhängungsmittel 228 über ein Verbindungselement 229 verbunden sind. Das Aufhängungsmittel 228 ist als eine Seilschlinge ausgeführt, deren Enden an bezüglich der Stützwand 108 gegenüberliegenden Seiten mit der Trägerkomponente 3 verbunden sind. Ein Ausgleichselement 224 ist am Aufhängungsmittel 228 angeordnet und so ausgeführt, dass es das Verbindungselement 229 gegenüber dem Aufhängungsmittel 228 verschieben kann. Dazu verfügt das Ausgleichselement 224 über ein nur in Fig. 10 dargestelltes Stellglied 230 in Form eines Elektromotors, mittels welchem das Verbindungselement 229 gegenüber dem Aufhängungsmittel 228 verschoben werden kann. Das Stellglied 230 kann eine Antriebsrolle 231 antreiben. Zwischen der Antriebsrolle 231 und einer Anpressrolle 232 verläuft das Aufhängungsmittel 228. Die Anpressrolle 232 wird mittels einer nicht dargestellten Feder gegen das Aufhängungsmittel 228 und dieses damit gegen die Antriebsrolle 231 gepresst. Treibt nun das Stellglied 230 die Antriebsrolle 231 an, so rollt diese auf dem Aufhängungsmittel 228 ab, womit sich die Position des Verbindungselements 229 gegenüber dem Aufhängungsmittel 228 und damit ein vierter Abstand s4 zur Stützwand 108 eingestellt werden kann.

Das Stellglied 230 wird dabei von einer Steuerungseinrichtung 237 angesteuert. Die Steuerungseinrichtung 237 stellt den genannten vierten Abstand in Abhängigkeit von einer Neigung der Trägerkomponente 3 ein. Zur Messung der Neigung ist unten an der Trägerkomponente 3 ein Neigungssensor 233 angeordnet. Die Steuerungseinrichtung 237 misst die Neigung und stellt den vierten Abstand mittels einer Regelung so ein, dass die Trägerkomponente 3 immer senkrecht ausgerichtet ist, also keine Neigung aufweist. Es ist auch möglich, dass die Steuerungseinrichtung 237 den genannten vierten Abstand in Abhängigkeit des ersten Abstands zwischen der Verlagerungskomponente 15 und Montagevorrichtung 5 einstellt. Die Steuerungseinrichtung 237 kann dazu den ersten Abstand mittels eines nicht dargestellten Abstandssensors direkt messen. Es ist auch möglich, dass die Steuerungseinrichtung einen Abstand zu einem Boden des Aufzugschachts 103 misst und daraus den ersten Abstand bestimmt. Darüber hinaus ist es möglich, dass die Steuerungseinrichtung 237 erfasst, wie weit die Verlagerungskomponente 15 die Montagevorrichtung 5 im Aufzugschacht 103 verlagert und ausgehend von einem ersten Abstand vor der Verlagerung den aktuellen ersten Abstand bestimmt. Zur Bestimmung des aktuell notwendigen vierten Abstands ist in der Steuerungseinrichtung 237 eine Tabelle gespeichert, in der der vierte Abstand in Abhängigkeit des ersten Abstands abgelegt ist. Wenn die Steuerungseinrichtung 237 den aktuellen ersten Abstand ermittelt hat, kann sie aus der genannten Tabelle den aktuell notwendigen vierten Abstand auslesen und diesen dann mit Hilfe des Stellglieds 230 einstellen.

In Fig. 8 hat das Verbindungselement 229 einen vierten Abstand s4 von der Stützwand 108. In Fig. 9 ist das Montagesystem 1 aus Fig. 8 nach Abschluss der Verlagerung der Montagevorrichtung 5 nach oben dargestellt. Der Schrägzug α des Tragmittels 17 in Richtung Stützwand 108 ist dabei ungefähr gleich wie in der Position der Montagevorrichtung 5 in Fig. 8 und damit viel kleiner als der Schrägzug α* in Fig. 3, also ohne den Einsatz eines Ausgleichselements. Dies wurde durch eine Verschiebung des Verbindungselement 229 durch das Stellglied 230 in senkrechter Richtung zur Stützwand 108 hin erreicht. Das Verbindungselement 229 hat in Fig. 9 einen vierten Abstand s4* von der Stützwand 108, der deutlich kleiner ist als der vierte Abstand s4 in Fig. 8.

In Fig. 11 ist ein zum Ausgleichselement 24 der Fig. 4 und 5 alternatives Ausgleichselement 324 dargestellt. Das Ausgleichselement 324 weist statt einer Feder ein Stellglied 330 auf, mittels welchem die Verlagerungskomponente 15 verschoben werden kann. Das Stellglied 330 ist als ein Elektromotor ausgeführt, der einen auf die Verlagerungskomponente 15 wirkenden Stellzylinder 333 ein- und ausfahren kann. Das Stellglied 330 wird analog zum Stellglied 230 aus Fig. 10 von einer Steuerungseinrichtung 337 angesteuert.

In Fig. 12 ist ein weiteres zum Ausgleichselement 24 der Fig. 4 und 5 alternatives Ausgleichselement 424 dargestellt. Das Ausgleichselement 424 weist ebenfalls ein Stellglied 430 auf, mittels welchem ein Umlenkelement 434 in Form einer Umlenkrolle in einer Richtung senkrecht zur Stützwand 108 verschoben werden kann. Die Verlagerungskomponente 15 ist dabei ortsfest und so angeordnet, dass das Tragmittel 17 horizontal aus der Verlagerungskomponente 15 herausgeführt wird und dann über das Umlenkelement 434 nach unten umgelenkt wird. Das Verschieben des Umlenkelements 434 hat dabei den selben Effekt wie das Verschieben der Verlagerungskomponente 15 in Fig. 11. Das Stellglied 430 ist als ein Elektromotor ausgeführt, der einen auf das Umlenkelement 434 wirkenden Stellzylinder 433 ein- und ausfahren kann. Das Stellglied 430 wird analog zum Stellglied 230 aus Fig. 10 von einer Steuerungseinrichtung 437 angesteuert.

Das Umlenkelement in Form einer Umlenkrolle könnte auch analog zur Verlagerungskomponente in Fig. 4 und 5 mit einem oder zwei Energiespeichern, insbesondere in Form von Federn, mit einer Haltekraft beaufschlagt werden. In diesem Fall könnte das Stellglied und die Steuerungseinrichtung entfallen.

In Fig. 13 ist ein zum Ausgleichselement 124 der Fig. 6 und 7 alternatives Ausgleichselement 524 dargestellt. Das Ausgleichselement 524 weist statt einer Feder ein Stellglied 530 auf, mittels welchem das Aufhängungselement 127 verschoben werden kann. Das Stellglied 530 ist als ein Elektromotor ausgeführt, der einen auf das Aufhängungselement 127 wirkenden Stellzylinder 533 ein- und ausfahren kann. Das Stellglied 530 wird analog zum Stellglied 230 aus Fig. 10 von einer Steuerungseinrichtung 537 angesteuert.

Die beschriebenen Steuerungseinrichtungen 237, 337, 437, 537, die die Stellglieder 230, 330, 430, 530 ansteuern sind insbesondere so ausgeführt, dass sie die genannten Stellglieder 230, 330, 430, 530 dann anzusteuern, wenn die Montagevorrichtung 5 mittels der Fixierkomponente 19 im Aufzugschacht 106 fixiert ist.

Das Montagesystem 1 gemäss Fig. 14 und 15 ist sehr ähnlich aufgebaut wie das Montagesystem 1 gemäss Fig. 2 und 3, so dass nur auf die Unterschiede eingegangen wird. Auch beim Montagesystem 1 gemäss Fig. 14 und 15 verändert sich an der Verbindung zwischen Verlagerungskomponente 15, Tragmittel 17 und Trägerkomponente 3 nichts, so dass in Fig. 15 bei einem kleineren Abstand s1* ein deutlich grösserer Schrägzug α* des Tragmittels 17 in Richtung Schachtwand 108 ergibt. Um ein Kippen der Trägerkomponente 3 um die obere Stützrolle 21 in Richtung Stützwand 108 zu verhindern, weist das Montagesystem 1 ein Ausgleichselement 624 auf. Das Ausgleichselement 624 weist ein Stellglied 630 auf, das mit einem Ausgleichsgewicht 635 verbunden ist. Das Ausgleichsgewicht 635 kann mittels des Stellglieds 630 relativ zur Trägerkomponente 3 hauptsächlich in horizontaler Richtung verschoben werden. Durch die Verschiebung des Ausgleichsgewichts 635 kann ein Schwerpunkt 636 der Montagevorrichtung 5 verschoben und damit ein fünfter Abstand des Schwerpunkts 636 zur Stützwand 108 verändert oder eingestellt werden. Das Stellglied 630 wird dabei von einer Steuerungseinrichtung 637 so angesteuert, dass bei einer Verringerung des ersten Abstands zwischen der Verlagerungskomponente 15 und Montagevorrichtung 5 der fünfte Abstand des Schwerpunkt 636 der Montagevorrichtung 5 zur Stützwand 108 vergrössert wird. Das Stellglied 630 wird analog zum Stellglied 230 angesteuert.

In Fig. 14 ist das Montagesystem 1 vor einer Verlagerung nach oben dargestellt. Der Schwerpunkt 636 der Montagevorrichtung 5 hat dabei einen fünften Abstand s5 von der Stützwand 108. Nach der Verlagerung des Montagesystems 1 nach oben in Fig. 15 ist der fünfte Abstand s5* deutlich grösser.

Das Montagesystem 1 gemäss den Fig. 16 und 17 weist ein Ausgleichselement 724 auf, das grundsätzlich gleich wie das Ausgleichselement 624 aus den Fig. 13 und 14 funktioniert. Der Unterschied besteht darin, dass beim Montagesystem 1 gemäss den Fig. 16 und 17 die mechatronische Installationskomponente 7 in Form des Industrieroboters Teil des Ausgleichselements 724 ist und als Ausgleichsgewicht eingesetzt wird. Der Schwerpunkt 736 wird in diesem Fall durch eine Änderung der Position der mechanischen Installationskomponente 7 verschoben, also mittels einer Änderung der Stellung der mechatronischen Installationskomponente 7. In Fig. 16 ist das Montagesystem 1 vor einer Verlagerung nach oben dargestellt. Die mechatronische Installationskomponente 7 ist dabei möglichst nahe an der Stützwand 108 angeordnet, so dass sich ein fünfter Abstand s5 des Schwerpunkts 736 der Montagevorrichtung 5 von der Stützwand 108 ergibt. Während der Verlagerung des Montagesystems 1 nach oben wird die Position der mechatronischen Installationskomponente 7 durch eine entsprechende Ansteuerung von einer Steuerungseinrichtung 737 laufend so verändert, dass sie einen immer grösseren Abstand von der Stützwand 108 aufweist. Nach Abschluss der Verlagerung des Montagesystems 1 nach oben in Fig. 17 ist der fünfte Abstand s5* deutlich grösser.

Beim Montagesystem 1 gemäss den Fig. 18 und 19 ist die obere Stützrolle 21 an einem von der Trägerkomponente 3 nach oben auskragenden Abstandselement 840 angeordnet. Ein Krafteinleitungspunkt 838, an welchem die Haltekraft in die Trägerkomponente 3 eingeleitet wird, ist damit unterhalb der oberen Stützrolle 21, insbesondere unterhalb einer nicht gekennzeichneten Drehachse der oberen Stützrolle 21 angeordnet. Es wäre auch möglich, dass der Krafteinleitungspunkt auf gleicher Höhe wie die obere Stützrolle angeordnet ist. Damit verläuft die horizontale Komponente 839 der Haltekraft unterhalb der Stützrolle 21, was zu einem Drehmoment 823 um die obere Stützrolle 21 führt, welches entgegengesetzt zum Drehmoment 23 in Fig. 2 orientiert ist. Das Drehmoment 823 kann damit nicht zu einem Abheben der unteren Stützrolle 22 von der Stützwand 108 und damit zu einem Kippen der Trägerkomponente 3 um die obere Stützrolle 21 führen. Durch das Drehmoment 823 wird vielmehr die untere Stützrolle 22 gegen die Stützwand 108 gedrückt. Die obere Stützrolle 21, das Abstandselement 840 und der Krafteinleitungspunkt 838 bilden damit ein Ausgleichselement 829, das während der Verlagerung der Trägerkomponente 3 im Aufzugschacht 103 dem Kippen der Trägerkomponente 3 um die obere Stützrolle 21 in Richtung Stützwand 108 entgegenwirkt. Zusätzlich zu den genannten Komponenten kann das Ausgleichselement auch ein nicht dargestelltes Aufhängeelement, beispielsweise in Form einer Öse, eines Hakens oder einer Durchgangsöffnung der Trägerkomponente umfassen.

Wie in der Fig. 19 ersichtlich, ändert ein Verlagern der Trägerkomponente 3 nach oben nichts an der Anordnung der gegenüber der Fig. 18 grösseren horizontalen Komponente 839 der Haltekraft zur oberen Stützrolle 21. Damit bleibt auch die Orientierung der Drehmoments 823 um die obere Stützrolle unverändert, so dass es auch während oder nach einem Verlagern der Trägerkomponente 3 nach oben nicht zu einem Kippen der Trägerkomponente 3 in Richtung Stützwand 108 kommt.

Abschliessend ist daraufhinzuweisen, dass Begriffe wie "aufweisend", "umfassend", etc. keine anderen Elemente oder Schritte ausschliessen und Begriffe wie "eine" oder "ein" keine Vielzahl ausschliessen. Ferner sei daraufhingewiesen, dass Merkmale oder Schritte, die mit Verweis auf eines der obigen Ausführungsbeispiele beschrieben worden sind, auch in Kombination mit anderen Merkmalen oder Schritten anderer oben beschriebener Ausführungsbeispiele verwendet werden können. Der Schutzumfang der Erfindung wird durch die beigefügten Ansprüche bestimmt. Bezugszeichen in den Ansprüchen sind nicht als Einschränkung anzusehen.

## Patentansprüche

1. Montagesystem zur Durchführung eines Installationsvorgangs in einem Aufzugschacht einer Aufzuganlage, mit
- einer Montagevorrichtung (5), welche eine Trägerkomponente (3) und eine mechatronische Installationskomponente (7) aufweist,
- einer Verlagerungskomponente (15), welche oberhalb der Montagevorrichtung (5) angeordnet ist und
- einem Tragmittel (17), welches zumindest mittelbar an der Trägerkomponente (3) fixiert ist,
wobei die Verlagerungskomponente (15) die Montagevorrichtung (5) mittels des Tragmittels (17) im Aufzugschacht (103) verlagern kann und sich die Trägerkomponente (3) zumindest während einer Verlagerung im Aufzugschacht (103) über eine obere Stützrolle (21) an einer Stützwand (108) des Aufzugschachts (103) abstützt,
**dadurch gekennzeichnet, dass**
das Tragmittel (17) einen Schrägzug (a, α*) gegenüber der Senkrechten (104) in Richtung der Stützwand (108) des Aufzugschachts (103) aufweist und das Montagesystem (1) über ein Ausgleichselement (24, 124, 224, 324, 424, 524, 624, 724, 829) verfügt, welches so ausgeführt und angeordnet ist, dass es während einer Verlagerung der Trägerkomponente (3) im Aufzugschacht (103) einem Kippen der Trägerkomponente (3) um die obere Stützrolle (21) in Richtung Stützwand (108) entgegenwirkt.

2. Montagesystem nach Anspruch 1,
**dadurch gekennzeichnet, dass**
das Ausgleichselement (24, 124, 224, 324, 424, 524) so ausgeführt und angeordnet ist, dass es bei einer Verringerung eines ersten Abstands (s1, s1*) zwischen der Verlagerungskomponente (15) und der Montagevorrichtung (5) einer Zunahme des Schrägzugs (a, α*) des Tragmittels (17) entgegenwirkt.

3. Montagesystem nach Anspruch 2,
**dadurch gekennzeichnet, dass**
das Ausgleichselement (24, 324, 424) bei der Verlagerungskomponente (15) angeordnet und so ausgeführt ist, dass es bei einer Verringerung des ersten Abstands (s1, s1*) zwischen Verlagerungskomponente (15) und Montagevorrichtung (5) einen zweiten Abstand (s2, s2*) des Tragmittels (17) im Bereich der Verlagerungskomponente (15) zur Stützwand (108) vergrössert.

4. Montagesystem nach Anspruch 3,
**dadurch gekennzeichnet, dass**
die Verlagerungskomponente (15) in einer Richtung senkrecht zur Stützwand (108) verschiebbar angeordnet ist.

5. Montagesystem nach Anspruch 4,
**dadurch gekennzeichnet, dass**
im Bereich der Verlagerungskomponente (15) ein Umlenkelement (434) angeordnet ist, über das das Tragmittel (17) geführt ist und welches in einer Richtung senkrecht zur Stützwand (108) verschiebbar ist.

6. Montagesystem nach Anspruch 2,
**dadurch gekennzeichnet, dass**
das Ausgleichselement (124, 524) an der Trägerkomponente (3) angeordnet und so ausgeführt ist, dass es bei einer Verringerung des ersten Abstands (s1, s1*) zwischen Verlagerungskomponente (15) und Montagevorrichtung (5) einen dritten Abstand (s3, s3*) eines Aufhängeelements (127) der Trägerkomponente (3), über welches die Trägerkomponente (3) mit dem Tragmittel (17) verbunden ist, zur Stützwand (108) verringert.

7. Montagesystem nach Anspruch 6,
**dadurch gekennzeichnet, dass**
das Aufhängeelement (127) in einer Richtung senkrecht zur Stützwand (108) verschiebbar angeordnet ist.

8. Montagesystem nach Anspruch 2,
**dadurch gekennzeichnet, dass**
zwischen dem Tragmittel (17) und der Trägerkomponente (3) ein Aufhängungsmittel (228) angeordnet ist, wobei das Tragmittel (17) und das Aufhängungsmittel (228) über ein Verbindungselement (229) verbunden sind, und das Ausgleichselement (224) so ausgeführt und angeordnet ist, dass es bei einer Verringerung des ersten Abstands (s1, s1*) zwischen Verlagerungskomponente (15) und Montagevorrichtung (5) einen vierten Abstand (s4, s4*) des Verbindungselements (229) zur Stützwand (108) verringert.

9. Montagesystem nach einem der Ansprüche 3 bis 7,
**dadurch gekennzeichnet, dass**
das Ausgleichselement (24, 124) über wenigstens einen Energiespeicher (25, 125) verfügt, der die Verlagerungskomponente (15), das Umlenkelement oder das Aufhängeelement (127) mit einer Kraft in einer Richtung senkrecht zur Stützwand (108) des Aufzugsschachts (103) beaufschlagt.

10. Montagesystem nach einem der Ansprüche 3 bis 8,
**dadurch gekennzeichnet, dass**
das Ausgleichselement (224, 324, 424, 524) über wenigstens ein Stellglied (230, 330, 430, 530) verfügt, das so ausgeführt und angeordnet ist, dass es die Verlagerungskomponente (15), das Umlenkelement (434), das Aufhängeelement (127) oder das Verbindungselement (229) in einer Richtung senkrecht zur Stützwand (108) des Aufzugsschachts (103) verlagern kann.

11. Montagesystem nach Anspruch 1,
**dadurch gekennzeichnet, dass**
das Ausgleichselement (624, 724) so ausgeführt und angeordnet ist, dass es bei einer Verringerung eines ersten Abstands (s1, s1*) zwischen der Verlagerungskomponente (15) und Montagevorrichtung (5) einen fünften Abstand (s5, s5*) eines Schwerpunkts (636, 736) der Montagevorrichtung (5) zur Stützwand (108) vergrössert.

12. Montagesystem nach Anspruch 11,
**dadurch gekennzeichnet, dass**
das Ausgleichselement (624) über ein Ausgleichsgewicht (635) und ein Stellglied (630) verfügt, wobei das Ausgleichsgewicht (635) mittels des Stellglieds (630) verschoben werden kann.

13. Montagesystem nach Anspruch 11 oder 12,
**dadurch gekennzeichnet, dass**
die mechatronische Installationskomponente (7) Teil des Ausgleichselements (724) ist und die Vergrösserung des fünften Abstands (s5, s5*) mittels einer Änderung der Stellung der mechatronischen Installationskomponente (7) erfolgt.

14. Montagesystem nach einem der vorhergehenden Ansprüche,
**dadurch gekennzeichnet, dass**
das Ausgleichselement (829) einen Krafteinleitungspunkt (838), an welchem eine Haltekraft in die Trägerkomponente (3) eingeleitet wird und die obere Stützrolle (21) aufweist, wobei der Krafteinleitungspunkt (838) auf gleicher Höhe oder unterhalb der oberen Stützrolle (21) angeordnet ist.

15. Verfahren zur Durchführung eines Installationsvorgangs in einem Aufzugschacht einer Aufzuganlage, mit einem Montagesystem (1), welches aufweist
- eine Montagevorrichtung (5), welche eine Trägerkomponente (3) und eine mechatronische Installationskomponente (7) aufweist,
- eine Verlagerungskomponente (15), welche oberhalb der Montagevorrichtung (5) angeordnet ist und
- ein Tragmittel (17), welches zumindest mittelbar an der Trägerkomponente (3) fixiert ist,
wobei die Verlagerungskomponente (15) die Montagevorrichtung (5) mittels des Tragmittels (17) im Aufzugschacht (103) verlagert und sich die Trägerkomponente (3) zumindest während einer Verlagerung im Aufzugschacht (103) über eine obere Stützrolle (21) an einer Stützwand (108) des Aufzugschachts (103) abstützt
**dadurch gekennzeichnet, dass**
das Tragmittel (17) einen Schrägzug (a, α*) gegenüber der Senkrechten (104) in Richtung der Stützwand (108) des Aufzugschachts (103) aufweist und das Montagesystem (1) über ein Ausgleichselement (24, 124, 224, 324, 424, 524, 624, 724, 829) verfügt, welches während einer Verlagerung der Trägerkomponente (3) im Aufzugschacht (103) einem Kippen der Trägerkomponente (3) um die obere Stützrolle (21) in Richtung Stützwand (108) entgegenwirkt.

## Claims

1. Mounting system for carrying out an installation operation in an elevator shaft of an elevator system, comprising
- a mounting device (5) having a carrier component (3) and a mechatronic installation component (7),
- a displacement component (15) which is arranged above the mounting device (5) and
- a support means (17) which is at least indirectly fixed to the carrier component (3),
it being possible for the displacement component (15) to displace the mounting device (5) in the elevator shaft (103) by means of the support means (17), and the carrier component (3) being supported by means of an upper support roller (21) on a support wall (108) of the elevator shaft (103) at least during a displacement in the elevator shaft (103), **characterized in that**
the support means (17) has a diagonal pull (α, α*) with respect to the vertical (104) in the direction of the support wall (108) of the elevator shaft (103) and the mounting system (1) has a compensating element (24, 124, 224, 324, 424, 524, 624, 724, 829) which is designed and arranged such that, during a displacement of the carrier component (3) in the elevator shaft (103), it counteracts tilting of the carrier component (3) about the upper support roller (21) in the direction of the support wall (108).

2. Mounting system according to claim 1,
**characterized in that**
the compensating element (24, 124, 224, 324, 424, 524) is designed and arranged such that it counteracts an increase in the diagonal pull (α, α*) of the support means (17) when a first distance (s1, s1*) between the displacement component (15) and the mounting device (5) reduces.

3. Mounting system according to claim 2,
**characterized in that**
the compensating element (24, 324, 424) is arranged with the displacement component (15) and designed such that it increases a second distance (s2, s2*) between the support means (17) in the region of the displacement component (15) and the support wall (108) when the first distance (s1, s1*) between the displacement component (15) and the mounting device (5) reduces.

4. Mounting system according to claim 3,
**characterized in that**
the displacement component (15) is arranged so as to be movable in a direction perpendicular to the support wall (108).

5. Mounting system according to claim 4,
**characterized in that**,
in the region of the displacement component (15), a deflection element (434) is arranged by means of which the support means (17) is guided and which is movable in a direction perpendicular to the support wall (108).

6. Mounting system according to claim 2,
**characterized in that**
the compensating element (124, 524) is arranged on the carrier component (3) and designed such that it reduces a third distance (s3, s3*) between a suspension element (127) of the carrier component (3), by means of which the carrier component (3) is connected to the support means (17), and the support wall (108) when the first distance (s1, s1*) between the displacement component (15) and the mounting device (5) reduces.

7. Mounting system according to claim 6,
**characterized in that**
the suspension element (127) is arranged so as to be movable in a direction perpendicular to the support wall (108).

8. Mounting system according to claim 2,
**characterized in that**
a suspension means (228) is arranged between the support means (17) and the carrier component (3), the support means (17) and the suspension means (228) being connected by means of a connecting element (229), and the compensating element (224) being designed and arranged such that it reduces a fourth distance (s4, s4*) between the connecting element (229) and the support wall (108) when the first distance (s1, s1*) between the displacement component (15) and the mounting device (5) reduces.

9. Mounting system according to any of claims 3 to 7,
**characterized in that**
the compensating element (24, 124) has at least one energy accumulator (25, 125) which acts on the displacement component (15), the deflection element or the suspension element (127) with a force in a direction perpendicular to the support wall (108) of the elevator shaft (103).

10. Mounting system according to any of claims 3 to 8,
**characterized in that**
the compensating element (224, 324, 424, 524) has at least one actuator (230, 330, 430, 530) which is designed and arranged such that it can displace the displacement component (15), the deflection element (434), the suspension element (127) or the connecting element (229) in a direction perpendicular to the support wall (108) of the elevator shaft (103).

11. Mounting system according to claim 1,
**characterized in that**
the compensating element (624, 724) is designed and arranged such that it increases a fifth distance (s5, s5*) between a center of gravity (636, 736) of the mounting device (5) and the support wall (108) when a first distance (s1, s1*) between the displacement component (15) and the mounting device (5) reduces.

12. Mounting system according to claim 11,
**characterized in that**
the compensating element (624) has a compensating weight (635) and an actuator (630), it being possible for the balancing weight (635) to be moved by means of the actuator (630).

13. Mounting system according to either claim 11 or claim 12,
**characterized in that**
the mechatronic installation component (7) is part of the compensating element (724), and the fifth distance (s5, s5*) is increased by means of a change in the position of the mechatronic installation component (7).

14. Mounting system according to any of the preceding claims,
**characterized in that**
the compensating element (829) has a force introduction point (838) at which a retaining force is introduced into the carrier component (3), and has the upper support roller (21), the force introduction point (838) being arranged at the same level as or below the upper support roller (21).

15. Method for carrying out an installation operation in an elevator shaft of an elevator system, comprising a mounting system (1) having
- a mounting device (5) having a carrier component (3) and a mechatronic installation component (7),
- a displacement component (15) which is arranged above the mounting device (5) and
- a support means (17) which is at least indirectly fixed to the carrier component (3),
the displacement component (15) displacing the mounting device (5) in the elevator shaft (103) by means of the support means (17) and the carrier component (3) being supported by means of an upper support roller (21) on a support wall (108) of the elevator shaft (103) at least during a displacement in the elevator shaft (103),
**characterized in that**
the support means (17) has a diagonal pull (α, α*) with respect to the vertical (104) in the direction of the support wall (108) of the elevator shaft (103) and the mounting system (1) has a compensating element (24, 124, 224, 324, 424, 524, 624, 724, 829) which, during a displacement of the carrier component (3) in the elevator shaft (103), counteracts tilting of the carrier component (3) about the upper support roller (21) in the direction of the support wall (108).

## Revendications

1. Système de montage permettant de réaliser un processus d'installation dans une cage d'ascenseur d'une installation d'ascenseur, comportant
- un dispositif de montage (5), présentant un composant de support (3) et un composant d'installation mécatronique (7),
- un composant de déplacement (15), disposé au-dessus du dispositif de montage (5) et
- un moyen de support (17), fixé au moins indirectement au composant de support (3),
le composant de déplacement (15) pouvant déplacer le dispositif de montage (5) au moyen du moyen de support (17) dans la cage d'ascenseur (103) et le composant de support (3) s'appuyant, au moins pendant un déplacement dans la cage d'ascenseur (103), par l'intermédiaire d'un rouleau de support supérieur (21), sur une paroi de support (108) de la cage d'ascenseur (103),
**caractérisé en ce**
**que** le moyen de support (17) présente une traction oblique (a, α*) par rapport à la verticale (104) en direction de la paroi de support (108) de la cage d'ascenseur (103) et que le système de montage (1) dispose d'un élément de compensation (24, 124, 224, 324, 424, 524, 624, 724, 829), conçu et disposé de telle manière que lors d'un déplacement du composant de support (3) dans la cage d'ascenseur (103), il empêche une inclinaison du composant de support (3) autour du rouleau de support supérieur (21) en direction de la paroi de support (108).

2. Système de montage selon la revendication 1,
**caractérisé en ce**
**que** l'élément de compensation (24, 124, 224, 324, 424, 524) est conçu et disposé de telle manière que lorsqu'une première distance (s1, s1*) entre le composant de déplacement (15) et le dispositif de montage (5) est réduite, il empêche une augmentation de la traction oblique (a, α*) du moyen de support (17).

3. Système de montage selon la revendication 2,
**caractérisé en ce**
**que** l'élément de compensation (24, 324, 424) est disposé au niveau du composant de déplacement (15) et est conçu de telle manière que lorsque la première distance (s1, s1*) entre le composant de déplacement (15) et le dispositif de montage (5) est réduite, il augmente une deuxième distance (s2, s2*) du moyen de support (17) dans la zone du composant de déplacement (15) par rapport à la paroi de support (108).

4. Système de montage selon la revendication 3,
**caractérisé en ce**
**que** le composant de déplacement (15) est disposé coulissant dans une direction perpendiculaire à la paroi de support (108).

5. Système de montage selon la revendication 4,
**caractérisé en ce**
**qu'**un élément de déviation (434) permettant de guider le moyen de support (17) et pouvant coulisser dans une direction perpendiculaire à la paroi de support (108) est disposé dans la zone du composant de déplacement (15).

6. Système de montage selon la revendication 2,
**caractérisé en ce**
**que** l'élément de compensation (124, 524) est disposé sur le composant de support (3) et est conçu de telle manière que lorsque la première distance (s1, s1*) entre le composant de déplacement (15) et le dispositif de montage (5) est réduite, il réduit une troisième distance (s3, s3*) d'un élément de suspension (127) du composant de support (3) par rapport à la paroi de support (108), le composant de support (3) étant relié au moyen de support (17) par l'intermédiaire de l'élément de suspension.

7. Système de montage selon la revendication 6,
**caractérisé en ce**
**que** l'élément de suspension (127) est disposé coulissant dans une direction perpendiculaire à la paroi de support (108).

8. Système de montage selon la revendication 2,
**caractérisé en ce**
**qu'**un moyen de suspension (228) est disposé entre le moyen de support (17) et le composant de support (3), le moyen de support (17) et le moyen de suspension (228) étant reliés par l'intermédiaire d'un élément de liaison (229), et l'élément de compensation (224) étant conçu et disposé de telle manière que lorsque la première distance (s1, s1*) entre le composant de déplacement (15) et le dispositif de montage (5) est réduite, il réduit une quatrième distance (s4, s4*) de l'élément de liaison (229) par rapport à la paroi de support (108).

9. Système de montage selon l'une des revendications 3 à 7,
**caractérisé en ce**
**que** l'élément de compensation (24, 124) dispose d'au moins un accumulateur d'énergie (25, 125), qui applique une force au composant de déplacement (15), à l'élément de déviation ou à l'élément de suspension (127), dans une direction perpendiculaire à la paroi de support (108) de la cage d'ascenseur (103).

10. Système de montage selon l'une des revendications 3 à 8,
**caractérisé en ce**
**que** l'élément de compensation (224, 324, 424, 524) dispose d'au moins un actionneur (230, 330, 430, 530), conçu et disposé de telle manière qu'il peut déplacer le composant de déplacement (15), l'élément de déviation (434), l'élément de suspension (127) ou l'élément de liaison (229) dans une direction perpendiculaire à la paroi de support (108) de la cage d'ascenseur (103).

11. Système de montage selon la revendication 1,
**caractérisé en ce**
**que** l'élément de compensation (624, 724) est conçu et disposé de telle manière que lorsqu'une première distance (s1, s1*) entre le composant de déplacement (15) et le dispositif de montage (5) est réduite, il augmente une cinquième distance (s5, s5*) d'un centre de gravité (636, 736) du dispositif de montage (5) par rapport à la paroi de support (108).

12. Système de montage selon la revendication 11,
**caractérisé en ce**
**que** l'élément de compensation (624) présente un contrepoids (635) et un actionneur (630), le contrepoids (635) pouvant être déplacé au moyen de l'actionneur (630).

13. Système de montage selon la revendication 11 ou 12,
**caractérisé en ce**
**que** le composant d'installation mécatronique (7) fait partie de l'élément de compensation (724) et que la cinquième distance (s5, s5*) est augmentée au moyen d'une modification de la position du composant d'installation mécatronique (7).

14. Système de montage selon l'une des revendications précédentes,
**caractérisé en ce**
**que** l'élément de compensation (829) présente un point d'introduction de force (838), au niveau duquel une force de maintien est introduite dans le composant de support (3) et le rouleau de support supérieur (21), le point d'introduction de force (838) étant disposé à la même hauteur ou en dessous du rouleau de support supérieur (21).

15. Procédé permettant de réaliser un processus d'installation dans une cage d'ascenseur d'une installation d'ascenseur, comportant un système de montage (1), lequel présente
- un dispositif de montage (5), comportant un composant de support (3) et un composant d'installation mécatronique (7),
- un composant de déplacement (15), disposé au-dessus du dispositif de montage (5) et
- un moyen de support (17), fixé au moins indirectement au composant de support (3),
le composant de déplacement (15) déplaçant le dispositif de montage (5) au moyen du moyen de support (17) dans la cage d'ascenseur (103) et le composant de support (3) s'appuyant, au moins pendant un déplacement dans la cage d'ascenseur (103), par l'intermédiaire d'un rouleau de support supérieur (21), sur une paroi de support (108) de la cage d'ascenseur (103),
**caractérisé en ce**
**que** le moyen de support (17) présente une traction oblique (a, α*) par rapport à la verticale (104) en direction de la paroi de support (108) de la cage d'ascenseur (103) et que le système de montage (1) possède un élément de compensation (24, 124, 224, 324, 424, 524, 624, 724, 829), qui empêche, lors d'un déplacement du composant de support (3) dans la cage d'ascenseur (103), une inclinaison du composant de support (3) autour du rouleau de support supérieur (21) en direction de la paroi de support (108).
